# EUROPÄISCHE PATENTSCHRIFT

(11) **EP 0 376 028 B1**
(45) Veröffentlichungstag und Bekanntmachung des Hinweises auf die Patenterteilung: **10.02.1993**
(21) Anmeldenummer: 89122755.5
(22) Anmeldetag: 09.12.1989
(51) Int. Cl.: B65B 53/02

(54) **Vorrichtung zum Verpacken eines auf einer Palette angeordneten Gutstapels**
Device for packaging a stack of goods put on a pallet
Dispositif d'emballage pour une pile d'articles posée sur une palette

(30) Priorität: 24.12.1988 DE 8816085 U
(43) Veröffentlichungstag der Anmeldung: 04.07.1990
(73) Patentinhaber: MSK-Verpackungs-Systeme Gesellschaft mit beschränkter Haftung, D-47515 Kleve (DE)
(72) Erfinder: Hannen, Reiner Wilhelm, D-4180 Goch 2 -Pfalzdorf (DE); Vermeulen, Norbert, D-4190 Kleve-Warbeyen (DE)
(74) Vertreter: Stark, Walter, Dr.-Ing.

(56) Entgegenhaltungen:
- EP-A- 0 205 135

## Beschreibung

Die Erfindung betrifft eine Vorrichtung zum Verpacken eines auf einer Palette angeordneten Gutstapels, insbesondere aus Flaschen, Dosen oder dgl., mit einer Zwischenpalette und Gutstapel angeordneten und über den Rand der Palette vorstehenden Folie sowie einer über den Gutstapel und die Palette gezogenen Schrumpfhaube, bestehend aus einem Stellplatz oder einem Förderer für die beladene Palette, einer Einrichtung zum Überziehen der Schrumpfhaube, die an ihrem unteren Rand von Greifern der Einrichtung erfaßt wird, einem in vertikaler Richtung auf- und abbewegbaren Schrumpfrahmen, einem unter dem Stellplatz oder dem Förderer angeordneten Gebläse und aus einer außerhalb des von der Palette beanspruchten Raumes, jedoch innerhalb des Arbeitsbereiches der Greifer angeordneten Halteeinrichtung, die den unteren Rand der Schrumpfhaube von der Palette und dem Gutstapel fernhält.

Von Herstellern für Lebensmittelverpackungen, z. B. der Glasindustrie, Dosenindustrie, Kunststoff-Flaschenindustrie und dgl. wird verlangt, daß ihre Produkte hermetisch geschlossen mit einer Folie auf einer Palette verpackt in sogenannter Hygieneverpackung angeliefert werden. Zum Verpacken dieser Gutstapel legt man auf die Oberseite einer leeren Palette eine Folie und errichtet darauf den Gutstapel. Der palettierte Gutstapel wird dann mit einer Schrumpfhaube überzogen, die mit der auf die Palette aufgelegten Folie so gut wie luftdicht verschweißt wird. Üblicherweise wird die über den Gutstapel gezogene Schrumpfhaube mit einem Schrumpfrahmen geschrumpft, und zwar von unten nach oben, so daß der untere Rand der Schrumpfhaube oder der Palette einen Unterschrumpf bildet und dabei auch die auf die Palette gelegte Folie mit der Schrumpfhaube verschweißt wird. Die dann in der Schrumpfhaube verbleibende Luft kann nun nicht mehr entweichen und wird beim nachfolgenden Schrumpfen der Schrumpfhaube mit erwärmt. Die Luft dehnt sich aus und es kommt zu einer sogenannten Ballonbildung, die unter Umständen die Schrumpfhaube so stark ausdehnt, daß sie auch nach dem Erkalten der Luft nicht mehr vollständig zurückschrumpft. Nachteilig ist auch, daß die im allgemeinen mit Übergröße über den Gutstapel gezogene Schrumpfhaube sich in Falten um den Gutstapel und um die Palette legt, wodurch zumindest bereichsweise die Aufheizung des Schrumpfhaubenmaterials beschränkt wird, einerseits wegen der Mehrfachlagen im Bereich der Falten und andererseits wegen des Kontaktes mit Oberflächenbereichen des Gutstapels. Dann können sich nach dem Schrumpfen Dünnstellen neben den Falten bilden, weil die Wärme länger in den Falten bleibt und die Schrumpfhaube mit ihrer hohen Kaltschrumpfkraft Folienmaterial neben den Falten zieht, wo die Wärme ungehindert Zutritt hat. Die dabei gebildeten Falten laufen in der Regel schräg in der Nähe der vier vertikalen Kanten des Gutstapels nach unten und bilden Regenrinnen, in denen sich bei Außenlagerung herunterlaufendes Wasser einen Weg sucht und gegebenenfalls auch durch kleine Löcher im Faltenbereich bis zum Gutstapel vordringt.

Diese Nachteile werden grundsätzlich mit einer Vorrichtung der eingangs beschriebenen Gattung (EP 02 05 135) beseitigt, weil eine Halteeinrichtung vorhanden ist, die während des Schrumpfens den unteren Rand der Schrumpfhaube von der Palette und dem Gutstapel fernhält, und weil bei dieser Vorrichtung die Schrumpfhaube von oben nach unten geschrumpft wird. Dadurch kann die unter der Schrumpfhaube befindliche Luft entweichen, bis der Schrumpfrahmen eine Position hat, bei der die Schrumpfhaube mit der auf die Oberseite der Palette gelegten Folie verschweißt. Das Entweichen der luft kann durch Absaugen von luft unterhalb der Palette unterstützt werden. Die Halteeinrichtung besteht aus schwenkbaren Folienabweisern, die im Bereich der Seiten des palettierten Gutstapels angeordnet sind und hochgeschwenkt werden, sobald die Schrumpfhaube übergezogen wird. Das hat sich an sich bewährt, kann aber zu Problemen führen, wenn die Folienabweiser unter der Schrumpfhaube bei Annäherung des Schrumpfrahmens wieder zurückgeschwenkt werden müssen.

Aufgabe der Erfindung ist es, eine Vorrichtung der eingangs beschriebenen Gattung funktionell zu verbessern.

Diese Aufgabe wird dadurch gelöst, daß die Halteeinrichtung aus Widerlagern und diesen zugeordneten Andrückelementen besteht, wobei die Andrückelemente außerhalb des Bewegungsbereiches der Greifer arbeiten, und die Widerlager von Leisten gebildet sind, die sich mit vertikalen Andrückflächen parallel und neben den Seiten des Stellplatzes erstrecken.

Erfindungsgemäß wird die Schrumpfhaube mit Hilfe der Greifer so weit über den Gutstapel gezogen, bis der untere Rand der Schrumpfhaube auch über die Widerlager gezogen ist. Noch während der untere Rand der Schrumpfhaube von den Greifern gehalten ist, werden die Andrückelemente betätigt, die vorzugsweise als Schwenkhebel ausgebildet sind und die dann den unteren Rand der Schrumpfhaube gegen die Außenseite der Widerlager drücken, so daß die Greifer gelöst werden können. Befindet sich der Schrumpfrahmen oberhalb des palettierten Gutstapels, dann wird er nunmehr nach unten bewegt und dabei wird geschrumpft. Trägt der Schrumpfrahmen die Greifer und befindet sich der Schrumpfrahmen in seiner unteren Stellung, dann wird er zunächst nach oben bewegt, damit bei der folgenden Abwärtsbewegung die Schrumpfhaube geschrumpft werden kann. Der untere Rand der Schrumpfhaube wird dabei festgehalten.

Vorzugsweise sollten die Widerlager in Höhe der Stellebene oder darunter angeordnet sein. Dann kann nämlich der Schrumpfrahmen bis in den Bereich der Oberseite der Palette und der darauf liegenden Folie bewegt werden, ohne daß der untere Rand der Schrumpfhaube losgelassen werden muß. Ist die über die Palette vorstehende Folie mit der Schrumpfhaube verschweißt, kann der untere Rand der Schrumpfhaube losgelassen werden. Der untere Rand schrumpft dann auch und legt sich gegen die Außenseiten der Palette. Ist der untere Rand lang genug und wird die Palette zusätzlich angehoben, kann auch ein Unterschrumpf erzeugt werden.

Bestimmte Paletten besitzen auf zwei gegenüberliegenden Seiten Außenflächen, die von den zwischen Oberseite und Unterseite der Palette angeordneten Klötzen oder Balken gebildet werden. Bei Einsatz solcher Paletten kann es genügen, wenn die Widerlager nur im Bereich der Längsseiten des Stellplatzes bzw. des Förderers angeordnet sind und die Andrückelemente der anderen Seiten mit die äußere Begrenzung der Palette bildenden Palettenflächen zusammenwirken.

Auf jeden Fall ist es zweckmäßig, wenn die Schwenkhebel unterhalb der Stellebene, vorzugsweise um horizontale Achsen schwenkbar, gelagert sind.

Eine bevorzugte Ausführung ist dadurch gekennzeichnet, daß unterhalb der Stellebene und des Schrumpfrahmens ein Luftkasten mit einem darin angeordneten Sauggebläse vorgesehen ist, wobei der Luftkasten eine zur Stellebene parallele Oberseite mit Ansaugöffnungen und an seinen von der Stellebene abgewandten Seiten Auslaßöffnungen aufweist. Die ebene Oberseite des Luftkastens begünstigt eine für das Erzeugen eines Unterschrumpfes erforderliche Luftströmung. Die seitlichen Auslaßöffnungen sorgen dafür, daß die abgesaugte heiße Luft nach außen abgeführt wird und den Heißluftstrom des Schrumpfrahmens nicht beeinflußt.

Im folgenden wird ein in der Zeichnung dargestelltes Ausführungsbeispiel der Erfindung erläutert; es zeigen:
Fig. 1 schematisch und in Längsrichtung eines Förderers gesehen eine erfindungsgemäße Vorrichtung,
Fig. 2 in vergrößerter Darstellung ein Detail des Gegenstandes nach Fig. 1,
Fig. 3 eine Seitenansicht des Gegenstandes nach Fig. 1.

In der Zeichnung ist ein dreispuriger Kettenförderer 1 dargestellt, auf dem Paletten 2 mit einem darauf angeordneten Gutstapel 3 aus Flaschen transportiert werden. Auf der Oberseite der Palette 2 liegt eine Folie 4, die über den Rand der Palette 2 übersteht.

Der palettierte Gutstapel 3 wird in den Bereich einer kombinierten Haubenüberzieh- und Schrumpfstation gebracht.Dort wird zunächst eine Schrumpfhaube 5 mit Hilfe von Greifern 6, die den unteren Rand der Schrumpfhaube 5 erfassen, über den palettierten Gutstapel gezogen.

Unterhalb der Förderebene bzw. Stellebene sind auf der Oberseite eines Luftkastens 8 winkelförmige Widerlager 9 angeordnet, deren aufrecht stehende Schenkel vertikale Andrückflächen 10 für zugeordnet, als Schwenkhebel 11 ausgebildete Andrückelemente aufweisen. Die Andrückflächen 10 befinden sich außerhalb des von der Palette 2 beanspruchten Raumes, jedoch innerhalb des Arbeitsbereiches der Greifer 6. Bei der dargestellten Ausführung sind Widerlager 9 auf beiden Seiten des Kettenförderers 1 jeweils im vorderen und hinteren Bereich der Palette 2 vorgesehen.

Der untere Rand der Schrumpfhaube 5 wird bis über diese Widerlager 9 bzw. Andrückflächen 10 gezogen und dort so lange von den Greifern 6 gehalten, bis die unterhalb der Stellebene um horizontale Achsen schwenkbar gelagerten Schwenkhebel 11 gegen die zugeordneten Andrückflächen 10 geschwenkt sind und nunmehr den unteren Rand der Schrumpfhaube 5 halten. Dann können die Greifer 6 gelöst werden.

Bei der dargestellten Ausführung ist eine Palette 2 eingesetzt, bei der die in Förderrichtung bzw. gegen die Förderrichtung weisenden Seiten in äußerer Begrenzung von Klötzen oder Balken 12 gebildet sind, die zwischen Oberseite und Unterseite der Palette 2 angeordnet sind. Die zugeordneten Schwenkhebel 11, die zwischen den Spuren des Kettenförders 1 hindurchgreifen, sind deswegen etwas länger als die mit den Widerlagern 9 zusammenwirkenden Schwenkhebel 11. Jedenfalls wird der untere Rand der Schrumpfhaube 5 mit Hilfe der Schwenkhebel 11 einerseits an den Widerlagern 9 und andererseits an den Außenseiten der Klötze oder Balken 12 so festgehalten, daß beim anschließenden Schrumpfen ein genügend großer Strömungsquerschnitt für die aus der Schrumpfhaube 5 beim Schrumpfen austretende Luft vorhanden ist.

Im Luftkasten 8 ist ein nicht dargestelltes Sauggebläse untergebracht. Die zur Stellebene parallele und damit ebenfalls ebene Oberseite des Luftkastens 8 weist nicht dargestellte Ansaugöffnungen für die aus der Schrumpfhaube 5 beim Schrumpfen abgesaugte Luft auf. Diese Luft wird über nicht dargestellte Auslaßöffnungen an den von der Stellebene abgewandten Seiten des Luftkastens 8 abgeführt.

Zum Schrumpfen wird der Schrumpfrahmen 7 von oben nach unten bewegt. Dabei schrumpft die Schrumpfhaube 5 fortlaufend. Wenn der Schrumpfrahmen 7 in den Bereich der Palette kommt, verschweißt der über die Palette vorstehende Randstreifen der Folie 4 mit der Schrumpfhaube. Dann kann keine Luft mehr aus der Schrumpfhaube 5 austreten. Die Schwenkhebel 11 können gelöst werden, so daß auch der untere Rand der Schrumpfhaube 5 schrumpfen und sich gegen die Palette 2 ziehen kann. Wenn der untere Rand der Schrumpfhaube hinreichend lang ist und die Palette 2 zusätzlich angehoben wird, kann auch ein Unterschrumpf erzeugt werden.

## Patentansprüche

1. Vorrichtung zum Verpacken eines auf einer Palette (2) angeordneten Gutstapels (3), insbesondere aus Flaschen, Dosen oder dergleichen, mit einer zwischen Palette (2) und Gutstapel (3) und über den Rand der Palette (2) vorstehenden Folie (4) sowie einer über den Gutstapel (3) und die Palette (2) gezogenen Schrumpfhaube (5), bestehend aus einem Stellplatz oder einem Förderer (1) für die beladene Palette (2), einer Einrichtung zum Überziehen der Schrumpfhaube (5), die an ihrem unteren Rand von Greifern (6) der Einrichtung erfaßt wird, einem in vertikaler Richtung auf- und abbewegbaren Schrumpfrahmen, einem unter dem Stellplatz oder dem Förderer (1) angeordneten Gebläse und aus einer außerhalb des von der Palette (2) beanspruchten Raumes, jedoch innerhalb des Arbeitsbereiches der Greifer (6) angeordneten Halteeinrichtung (9, 11), die den unteren Rand der Schrumpfhaube (5) von der Palette (2) und dem Gutstapel fernhält, dadurch gekennzeichnet, daß die Halteeinrichtung aus Widerlagern (9) und diesen zugeordneten Andrückelementen (11) besteht, wobei die Andrückelemente (11) außerhalb des Bewegungsbereiches der Greifer (6) arbeiten, und die Widerlager (9) von Leisten gebildet sind, die sich mit vertikalen Andrückflächen (10) parallel und neben den Seiten des Stellplatzes erstrecken.

2. Vorrichtung nach Anspruch 1, dadurch gekennzeichnet, daß die Widerlager (9) in Höhe der Stellebene oder darunter angeordnet sind.

3. Vorrichtung nach einem der Ansprüche 1 oder 2, dadurch gekennzeichnet, daß die Widerlager (9) nur im Bereich der Längsseiten des Stellplatzes bzw. des Förderers (1) angeordnet sind und daß die Andrückelemente (11) der anderen Seiten mit die äußere Begrenzung der Palette bildenden Palettenflächen (12) zusammenwirken.

4. Vorrichtung nach einem der Ansprüche 1 bis 3, dadurch gekennzeichnet, daß die Andrückelemente (11) als Schwenkhebel ausgebildet sind.

5. Vorrichtung nach einem der Ansprüche 1 bis 4, dadurch gekennzeichnet, daß die Schwenkhebel (11) unterhalb der Stellebene gelagert sind.

6. Vorrichtung nach einem der Ansprüche 1 bis 5, dadurch gekennzeichnet, daß die Schwenkhebel (11) unhorizontale Achsen schwenkbar gelagert sind.

7. Vorrichtung nach einem der Ansprüche 1 bis 6, dadurch gekennzeichnet, daß unterhalb der Stellebene und des Schrumpfrahmens (7) ein Luftkasten (8) mit einem darin angeordneten Sauggebläse vorgesehen ist, wobei der Luftkasten (8) eine zur Stellebene paralle Oberseite der Ansaugöffnungen und an seinen von der Stellebene abgewandten Seiten Auslaßöffnungen aufweist.

## Claims

1. Device for packaging a stack of goods (3), which is disposed on a pallet (2) and comprises, more especially, bottles, cans or the like, with a film (4), which extends between pallet (2) and stack of goods (3) and over the edge of the pallet (2), and a shrinkable hood (5), which is drawn over the stack of goods (3) and the pallet (2), said device including an emplacement or a conveyor (1) for the loaded pallet (2), an arrangement for drawing-over the shinkable hood (5), which is gripped at its lower edge by grippers (6) of the arrangement, a shrinking frame which is upwardly and downwardly displaceable in a vertical direction, a blower disposed beneath the emplacement or the conveyor (1), and a supporting means (9, 11), which is disposed externally of the area occupied by the pallet (2), but internally of the operating range of the grippers (6), and keeps the lower edge of the shrinkable hood (5) spaced from the pallet (2) and the stack of goods, characterised in that the supporting means includes abutments (9) and pressing members (11) associated therewith, the pressing members (11) operating externally of the range of movement of the grippers (6), and the abutments (9) being formed from bars which extend with vertical pressure application surfaces (10) parallel to and adjacent the sides of the emplacement.

2. Device according to claim 1, characterised in that the abutments (9) are disposed on a level with the deposit plane or therebelow.

3. Device according to one of claims 1 or 2, characterised in that the abutments (9) are disposed only in the region of the longitudinal sides of the emplacement or of the conveyor (1), and in that the pressing members (11) of the other sides cooperate with pallet faces (12) forming the external boundary of the pallet.

4. Device according to one of claims 1 to 3, characterised in that the pressing members (11) are pivotal levers.

5. Device according to one of claims 1 to 4, characterised in that the pivotal levers (11) are mounted beneath the deposit plane.

6. Device according to one of claims 1 to 5, characterised in that the pivotal levers (11) are mounted so as to be pivotable about horizontal axes.

7. Device according to one of claims 1 to 6, characterised in that an air box (8), with a suction fan disposed therein, is provided beneath the deposit plane and the shrinking frame (7), the air box (8) having an upper surface, which contains the suction apertures, extending parallel to the deposit plane and having outlet apertures formed in its sides remote from the deposit plane.

## Revendications

1. Dispositif d'emballage d'une pile de produits (3), disposée sur une palette (2), en particulier de bouteilles, boîtes ou analogues, avec une feuille (4) placée entre la palette (2) et la pile de produit (3) et faisant saillie du bord de la palette (2), ainsi qu'avec un capot de rétraction (5), étiré sur la pile de produit (3) et la palette (2), composé d'un poste de positionnement ou d'un transporteur (1) pour la palette chargée (2), d'un dispositif pour étirer la capot de rétraction (5), saisi à son bord inférieur par des préhenseurs (6) du dispositif, avec un cadre de rétraction, susceptible d'être levé et abaissé en direction verticale, une soufflante, disposée sous le poste de positionnement ou sous le transporteur (1) et un dispositif de maintien (9,11) disposé en dehors de l'espace occupé par la palette (2), mais à l'intérieur de la zone de travail des préhenseurs (6), et écartant le bord inférieur du capot de rétraction (5) de la palette (2) et de la pile de produits, caractérisé en ce que le dispositif de maintien est composé de butées (9) et d'éléments de pressage (11) leur étant associés, les éléments de pressage (11) travaillant à l'extérieur de la zone de déplacement des préhenseurs (6) et les butées (9) étant formées par des bandes s'étendant, avec des surfaces de pressage verticales (10), parallèlement et à côté des faces du poste de positionnement.

2. Dispositif selon la revendication 1, caractérisé en ce que les butées (9) sont disposées au niveau du plan de positionnement ou au-dessous.

3. Dispositif selon l'une des revendications 1 ou 2, caractérisé en ce que les butées (9) ne sont disposées que dans la zone des côtés longitudinaux du poste de positionnement, respectivement du transporteur (1) et en ce que les éléments de pressage (11) des autres côtés coopèrent avec les faces de la palette (12) formant la délimitation extérieure de la palette.

4. Dispositif selon l'une des revendications 1 à 3, caractérisé en ce que les éléments de pressage (11) sont réalisés sous forme de leviers pivotants.

5. Dispositif selon l'une des revendications 1 à 4, caractérisé en ce que les leviers pivotant (11) sont montés à rotation au-dessous du plan de positionnement.

6. Dispositif selon l'une des revendications 1 à 5, caractérisé en ce que les leviers pivotants (11) sont montés à rotation autour d'axes horizontaux.

7. Dispositif selon l'une des revendications 1 à 6, caractérisé en ce qu'au-dessous du plan de positionnement et du cadre de rétraction (7) est prévu un caisson d'air (8) avec une soufflante d'aspiration disposée à l'intérieur, le caisson d'air (8) présentant des ouvertures d'aspiration sur une face supérieure parallèle au plan de positionnement, et, sur ses côtés opposés au plan de positionnement, des ouvertures d'échappement.
